# FASCICULE DE BREVET EUROPEEN

(11) **EP 3 099 438 B1**
(45) Date de publication et mention de la délivrance du brevet: **11.04.2018**
(21) Numéro de dépôt: 15708562.2
(22) Date de dépôt: 29.01.2015
(51) Int. Cl.: B22D 13/10

(54) **MOULE CHEMISÉ POUR COULÉE CENTRIFUGE**
AUSGEKLEIDETE FORM ZUM SCHLEUDERGIESSEN
LINED MOULD FOR CENTRIFUGAL CASTING

(30) Priorité: 31.01.2014 FR 1450799
(43) Date de publication de la demande: 07.12.2016
(73) Titulaire: Safran Aircraft Engines, 75015 Paris (FR)
(72) Inventeur: DIGARD BROU DE CUISSART, Sébastien, F-77550 Moissy Cramayel Cedex (FR); PIATON, Valéry, F-77550 Moissy Cramayel Cedex (FR); SOISSON, Marc, F-77550 Moissy Cramayel Cedex (FR)
(74) Mandataire: Pichat, Thierry
(86) Numéro de dépôt international: PCT/FR2015/050208
(87) Numéro de publication internationale: WO 2015/114262

(56) Documents cités:
- EP-A1- 0 992 305

## Description

La présente invention concerne un moule de fabrication par coulée centrifuge de pièces métalliques en particulier d'aubes de turbomachine. Sont plus particulièrement visées les aubes de roue de turbine d'un turboréacteur ou d'un turbopropulseur d'avion.

Il est connu de réaliser des aubes de turbomachine par usinage d'une ébauche obtenue de fonderie par coulée d'un alliage métallique. L'ébauche est typiquement un barreau en général de forme allongée pleine et elle est usinée dans la masse pour réaliser la géométrie finale des aubes.

Une des techniques d'obtention de l'ébauche consiste, comme dans EP992305, à utiliser un moule rotatif autour d'un axe (A), pour la fabrication par coulée centrifuge, d'un alliage, le moule comprenant :
- plusieurs chemises, chacune définissant un logement de réception de l'alliage s'étendant radialement autour dudit axe (A)
- au moins un exosquelette dans lequel sont disposées les chemises, ledit au moins un exosquelette retenant ces chemises vis-à-vis d'une force centrifuge.

Un (premier) problème à résoudre concerne le contrôle de la vitesse de refroidissement pour favoriser l'obtention d'une microstructure maitrisée, telle un taux d'aluminium homogène dans la pièce, notamment si l'alliage est à base de TiAl.

Concernant la fabrication par coulée de barreaux dans un moule permanent centrifugé, on note en outre que les conditions de coulées conduisent à un second problème, à savoir, l'usure rapide des moules, ce qui impose d'en changer souvent, ce qui est cher et impacte les conditions de fabrication, notamment les cadences. Ceci a également un impact sur les formes données aux moules, donc aux pièces moulées.

La présente invention permet de remédier à au moins une partie des inconvénients précités de façon simple, efficace et économique.

A cet effet, elle propose que, transversalement à la direction radiale (B) suivant laquelle chaque chemise s'étend, un espace existe périphériquement entre ladite chemise et l'exosquelette qui l'entoure.

Ainsi, non seulement on va pouvoir dissocier les caractéristiques physiques du ou des exosquelettes de caractéristiques physiques des chemises qui pourront en particulier être de faible épaisseur et/ou dans un matériau différent de celui du/des exosquelettes, mais aussi gérer favorablement l'inertie thermique, en vue de favoriser un refroidissement homogène de la forme de l'alliage coulé. Prévoir que l'espace entre ladite chemise et l'exosquelette est défini au sein d'une structure alvéolaire s'étendant périphériquement entre chaque chemise et l'exosquelette qui l'entoure permettra typiquement de tendre vers les deux buts ci-avant, y compris, par cette structure en caissons, de favoriser la tenue recherchée aux efforts mécaniques, et en particulier la retenue des chemises lors de la centrifugation.

Réaliser le ou les exosquelettes à claire-voie favorisera aussi cette tenue mécanique aux efforts liés à la centrifugation. Il y a là également un avantage vis-à-vis de l'inertie thermique qui sera alors plus faible que si le ou les même(s) exosquelette(s) étai(en)t à paroi pleine.

Par ailleurs et de préférence :
- une fixation, qui peut être amovible, sera établie entre chaque chemise et l'exosquelette qui l'entoure et/ou,
- le moule comprendra un bloc central présentant des conduits par lesquels l'alliage coulera et qui communiqueront avec l'intérieur des chemises, une fixation amovible étant alors établie entre chaque chemise et/ou l'exosquelette qui l'entoure et le bloc central.

Ainsi, notamment quand l'usure le demande, on pourra assurer un remplacement des chemises (par exemple toutes les 25 coulées environ), tout en assurant le maintien de ces chemises entretemps.

Les chemises pourront être changées à moindre coût, alors que le reste de la structure du moule, en particulier le ou les exosquelettes, pourra être conservé.

Dans ce contexte, on conseille donc que le ou les exosquelettes et les chemises soient conçus pour que le moule soit permanent, les chemises devant donc tenir plusieurs coulées de suite (par exemple 25 environ).

Concernant de nouveau la maîtrise de l'inertie thermique permettant un refroidissement homogène de la forme en métal issue du moule, et en particulier une maitrise de la vitesse de refroidissement, primordiale pour obtenir un taux d'aluminium homogène dans une pièce en alliage métallique à base de TiAl et donc une microstructure maitrisée, il est par ailleurs recommandé que les chemises du moule soient en acier, alliage métallique et/ou en céramique, et soient donc adaptées pour qu'y soit coulé de façon centrifugée un alliage de TiAl en fusion.

Il est aussi recommandé qu'au moins une structure thermiquement isolante s'étende périphériquement entre chaque chemise et l'exosquelette qui l'entoure.

Ainsi le ou chaque exosquelette pourra présenter une forme très simple, pas ou peu travaillée pour cette maîtrise recherchée de l'inertie thermique, et cela d'autant plus si ladite structure thermiquement isolante est alvéolaire. A noter par ailleurs qu'une telle solution, de par sa structure en caissons, permettra typiquement de favoriser la tenue aux efforts mécaniques, et en particulier la retenue des chemises lors de la centrifugation.

Tel est d'ailleurs un effet attendu si, comme conseillé, la chemise considérée et la structure alvéolaire, qui comprend des parois séparant des cavités, sont en appui l'une contre l'autre ou se rejoignent par des zones discrètes, ceci étant par ailleurs bénéfique à une maîtrise de l'inertie thermique.

On pourra obtenir une bonne tenue mécanique, par transfert d'efforts via lesdites parois de séparation des cavités, mais également assurer si nécessaire une isolation thermique de la chemise vis-à-vis du/des exosquelettes, via un matériau et des formes adapté(e)s.

Pour encore favoriser cette tenue aux efforts, on recommande que la structure considérée définisse une partie au moins desdits moyens de centrage qui positionnent donc la chemise considérée par rapport à l'exosquelette.

Pour par ailleurs encore favoriser davantage le remplacement des chemises en termes de facilité de manipulation et/ou de temps passé, et de coûts, on privilégiera le caractère modulaire des moules, de telle sorte que la chemise, la structure alvéolaire et/ou thermiquement isolante qui l'entoure et l'exosquelette qui entoure ladite structure soient trois éléments dissociables entre eux, la chemise et la structure thermiquement isolante étant engagés dans l'exosquelette, concentriquement.
Y compris pour favoriser la prise en compte des questions de: maîtrise d'une part des efforts et d'autre part des contraintes thermiques, il est en outre proposé
qu'individuellement les chemises présentant une surface interne qui délimite le/un conduit central de coulée de l'alliage,
une partie extrême radialement extérieure de ce conduit est épaulée.

D'autres avantages et caractéristiques de l'invention apparaîtront à la lecture de la description suivante faite à titre d'exemple non limitatif et en référence aux dessins annexés dans lesquels :
- la figure 1 est une vue schématique de face d'un barreau cylindrique plein de la technique antérieure, dans lequel sont destinées à être usinées des aubes de turbomachine,
- la figure 2 est une vue schématique d'un moule de la technique antérieure,
- la figure 3 est une vue schématique de dessus d'un moule à chemises et exosquelettes, dans lequel seront moulés des barreaux ayant moins de ségrégation,
- les figures 4,5,6,7,8,9,10,11,12,13,14,15 schématisent des chemises et exosquelettes suivant divers modes de réalisation, en vue de face (figures 4,6), coupes schématiques longitudinales (l'un des axes radiaux B ; figures 12, 14,) ou transversale (figure 7, coupe VII-VII, figure 11, coupe XV-XV, figure15,), et vues de côté (figure 5 -vue suivant V- et figures 8,9,10), la figure 13 étant un détail d'une variante de réalisation de zones identiques à celle référencée XIII figure 12.

Figure 1 on voit un barreau 11 métallique réalisé de fonderie et dans lequel sont destinées à être usinées au moins une aube, ici deux aubes, 12 de turbine d'une turbomachine.

Le barreau 11 peut avoir une forme cylindrique et est plein. Il est obtenu par coulée d'un alliage métallique dans un moule.

La figure 2 représente un dispositif 10 conventionnel de fabrication des barreaux ou ébauches 11, par des opérations successives de fonte, coulée et moulage.

Le dispositif 10 comprend une enceinte 120 fermée et étanche dans laquelle est appliqué un vide partiel. Un lingot 16 en alliage métallique, en l'espèce contenant de l'aluminium, et plus précisément dans l'exemple à base de TiAl, est d'abord fondu dans un creuset 14. En fusion, il est versé dans un moule 13 métallique permanent.

Le moule 13 permet de couler l'alliage par centrifugation, afin d'obtenir des barreaux 11. Pour cela, il est mis en rotation autour d'un axe A vertical. Le moule 13 comprend plusieurs logements 17, par exemple cylindriques de section circulaire, qui s'étendent radialement (axes B1,B2 ; figures 2,3) autour de l'axe A, de préférence par l'intermédiaire d'un moteur 18. Ces cavités sont de préférence régulièrement espacées angulairement autour de l'axe A qui est ici vertical. Les forces centrifuges générées par la rotation du moule forcent l'alliage en fusion à pénétrer dans ces logements et à les remplir. Ainsi, l'alliage à couler, apporté vers le centre du moule, se répartit vers les cavités.

Après refroidissement, le moule 13 est démonté et les barreaux moulés 11 sont extraits. Les parois du moule qui entourent les logements 17 de recueillement du métal ont des épaisseurs importantes pour résister aux efforts centrifuges, typiquement plus de 10 g.

Ces épaisseurs peuvent conduire à une inertie thermique forte et créer des gradients thermiques importants lors du refroidissement du métal coulé, générateurs d'une différence dans la microstructure du barreau au voisinage de son centre par rapport à celle vers sa périphérie. Les pièces issues des barreaux 11 peuvent donc présenter des différences de microstructures (ségrégations).

Par ailleurs, en cas d'usure, il faut changer la partie du moule entourant le logement radial 17 concerné.

L'invention permet d'apporter une solution au problème cité de ségrégations et, si nécessaire, de satisfaire aux exigences de résistance aux efforts centrifuges et de changement rapide et fréquent d'une partie au moins du moule.

Les figures 4 à 15 représentent des modes de réalisation d'un moule 130 selon l'invention, étant précisé que les figures 5 et suivantes schématisent des variantes de chemises et exosquelettes susceptibles de remplacer ceux montrés figure 4 autour du bloc central 131. Quant à tous les moyens fonctionnels dont sont de préférence pourvues ces réalisations de moule, ils n'ont pas été illustrés, ni systématiquement repris dans toutes les variantes décrites ci-après, pour ne pas surcharger les figures ni rendre fastidieux ce qui suit. Il n'en demeure pas moins que les particularités de ces modes de réalisation peuvent se combiner et s'appliquer d'un mode à l'autre.

Le moule 130 diffère du moule 13 dans la réalisation de certains de ses moyens structuraux, en particulier de ses logements radiaux de réception de l'alliage.

Spécifiquement, autour du bloc central 131, par les conduits internes coudés 132 duquel l'alliage est amené à se répartir radialement autour de l'axe central vertical A, sont régulièrement espacés des chemises 135 (ou par exemple 135a,135b figure 4) qui définissent toutes ensemble les logements précités. Les conduits 132 débouchent respectivement dans des conduits radiaux 133 qui reçoivent l'alliage par une ouverture 133a et s'étendent chacun à l'intérieur d'une des chemises, suivant une direction radiale B. L'ouverture 133a de chaque chemise est ainsi située dans la partie extrême radialement intérieure 134a du conduit concerné.

Les chemises, qui sont donc creuses, sont disposées dans au moins un exosquelette 137, et de préférence dans autant d'exosquelettes qu'il y a de chemises, chaque exosquelette contenant alors une chemise 135 définissant l'un desdits logements.

Le ou les exosquelettes retiennent les chemises vis-à-vis des forces centrifuges générées par la rotation du moule. De préférence, ils favoriseront (ou du moins ne feront pas obstacle à) une limitation de l'inertie thermique.

Dans la réalisation préférée illustrée figure 4, l'axe central A de rotation du moule est vertical et tant les chemises 135 que les exosquelettes 137 s'étendent chacun suivant un axe longitudinal horizontal (axe B).

Pour un équilibre lors de la rotation, on conseille une disposition concentrique (axe B) de chaque couple chemise 135 et exosquelette 137 périphérique.

A son extrémité radialement extérieure (partie extrême 134b), chaque conduit 133 présente un fond plein 135c.

De manière comparable, chaque exosquelette 137 présente, à son extrémité radialement intérieure, une ouverture 137a par où, par exemple, une chemise 135 peut passer et, à son extrémité radialement extérieure, un fond 137b qui peut participer à la retenue radiale de la chemise.

Figure 6, on remarque en 139a,139b des fixations, ici amovibles, établies entre la chemise illustrée, ici 135a, et l'exosquelette, ici 137a, qui l'entoure, de façon à permettre un remplacement de la chemise. Des fixations vissées peuvent convenir.

On constate également figure 4 que sont prévues des fixations amovibles, telles 141a, 141b entre chaque chemise (et/ou l'exosquelette qui l'entoure, références 142a,142b) et le bloc central 131.

Ainsi il va être possible de séparer les chemises des exosquelettes et du bloc central 131, notamment pour remplacer ces chemises. De nouveau, des fixations vissées peuvent convenir.

Les fixations amovibles établies entre chemises et exosquelette(s) et/ou entre le bloc central 131 et chemises et/ou exosquelette(s) pourront former des zones de ruptures de ponts thermiques.

Quoi qu'il en soit, pour limiter l'inertie thermique, comme recherché, il est conseillé que le comportement thermique des chemises soit prépondérant par rapport à celui du/des exosquelette(s).

Dans un mode préféré de réalisation, le ou les exosquelettes est/sont en acier doux, aciers ou alliages plus ou moins réfractaires et les chemises sont en acier doux, aciers ou alliages plus ou moins réfractaires et/ou céramique.

Figure 7, la paroi périphérique est référencée 135d et on y aperçoit, au centre, le barreau moulé (ébauche) 110 issu de la coulée.

La figure 8 illustre une solution où l'exosquelette 137a schématisé est pourvu d'une porte mobile 143a qui, en position ouverte, libère une ouverture 145 permettant de passer à travers elle (ici latéralement vis-à-vis de l'axe radial B) la chemise considérée, ici 135a. Des charnières, telle celle repérée 147a, pourront faciliter la manoeuvre de chaque porte mobile et donc par exemple l'extraction hors de son exosquelette d'une chemise usagée puis l'introduction d'une autre, en meilleur état, en remplacement.

Sur les figures 4 à 8, il sera encore remarqué que les exosquelettes est/sont à claire-voie.

Ils se présentent ainsi comme des cages en quelque sorte grillagées.

Pour favoriser une faible inertie thermique, on prévoit ici qu'un espace vide 155 existe périphériquement (autour de l'axe B) entre chaque chemise, telle 135a, et l'exosquelette, tel 137a, qui l'entoure.

Des moyens de centrage 157 positionnent, de façon fixe au moins pendant la centrifugation, la chemise considérée par rapport à l'exosquelette, pour la coulée (voir figure 5).

Les figures 9,10 illustrent encore une autre solution où les chemises sont formées individuellement de plusieurs coquilles, telles 150a,150b pour la chemise 135a schématisée.

Les surfaces intérieures respectives réunies des coquilles définissent au moins la majeure partie du barreau moulé 110.

Ces coquilles s'ouvrent et se ferment suivant une surface de joint des coquilles, tel le plan de joint 152. Ainsi, L'une de ces coquilles (telle 135a) peut constituer une porte mobile ou amovible vis-à-vis de l'autre, permettant de démouler la pièce.

En outre, une fixation séparable 153, telle un verrou, est établie entre les coquilles pour, une fois les coquilles séparées, pouvoir sortir le barreau 110 de l'intérieur de la chemise, ici 135a, considérée, par l'ouverture 154 libérée.

Dans la solution des figures 11,12, une structure alvéolaire 159, qui s'étend périphériquement entre chaque chemise, telle 135a, et l'exosquelette qui l'entoure, tel 137a, joue ce rôle et définit donc une partie au moins desdits moyens de centrage 157 précités.

La structure alvéolaire 159 peut être annulaire. Elle peut occuper un espace entre le fond 135c des chemises et celui 137b de l'exosquelette considéré (figure12).

Y compris pour les transferts thermiques recherchés, la figure 13 montre que la chemise considérée et la structure alvéolaire, telle 159, sont en contact par des zones discrètes, telles 159a,159b,

Plutôt qu'en des pièces distinctes, on pourrait prévoir de réaliser la chemise et la structure alvéolaire en une seule pièce (figure 13), de sorte qu'elles se rejoignent par ces zones discrètes situées à l'extrémité radialement intérieure des parois 161 séparant deux à deux les cavités 163 des alvéoles, équivalentes, dans leur ensemble, à l'espace 155 précité.

En alternative, il sera possible de réaliser chaque chemise, telle 135a, ladite structure 159 qui l'entoure et l'exosquelette, tel 137a, qui entoure cette structure, en trois éléments distincts, dissociables entre eux, la chemise et la structure étant engagés dans l'exosquelette, concentriquement, suivant donc une radiale B à l'axe A.

Figures 14,15, mais ceci peut s'appliquer aux cas précédents, le/les exosquelette(s), tels 137a, comprend(nent) individuellement une extrémité radialement extérieure 134b (figures 14,) vers où la chemise 135 est radialement en appui contre une surface transversale 165 de l'exosquelette.

La surface transversale 165 sera de préférence un épaulement interne de l'exosquelette.

L'extrémité radialement extérieure 134b pourra être ouverte, l'exosquelette ressemblant alors à une structure traversée de part en part par au moins un passage, où la/chaque chemise concernée est reçue.

Un bouchon rapporté 167 (qui peut être amovible) bouchera alors cette extrémité radialement extérieure 134b, à la manière du fond 135a précité.

Favorablement, le/chaque bouchon 167 ne pénétrera pas dans l'exosquelette au-delà de la surface transversale 165. Ainsi, la chemise ne viendra pas en appui contre lui, ce qui est préférable lors de la centrifugation.

Au moins dans le cas des figures 14,15, la structure extérieure, en particulier celle en exosquelette(s), du moule pourra être cylindrique tubulaire (structure). Elle sera favorablement en acier doux. Y sera donc glissé axialement un insert (la chemise précitée) en matériau métallique ou céramique plus ou moins réfractaire, pouvant comprendre des coquilles (telles deux demi-coquilles) comme évoqué ci-avant.

On aura compris que ceci permet :
- que l'insert assure l'obtention de la géométrie souhaitée pour la pièce coulée et permette d'en contrôler la solidification, par maîtrise des contraintes thermiques,
- et que la structure extérieure assure le positionnement du moule sur le montage de coulée centrifuge ainsi que la résistance mécanique de l'ensemble.

Pour les montages/démontages axiaux, une pente de un degré minimum sera de préférence ménagée entre structure et insert. Ceci permettra de rentrer/sortir la chemise le long de l'exosquelette, suivant l'axe B, tout en les centrant de façon coaxiale, au contact l'un de l'autre. Une fixation amovible sera en outre, de fait (par serrage), établie entre la chemise et l'exosquelette qui l'entoure. Le volume intérieur des chemises 135 peut être de géométrie simple (cylindre, rectangle, cône ou combinaison) ou complexe. De façon générale toute forme démoulable suivant le plan de fermeture des demi-coquilles est a priori acceptable.

Pour persévérer dans la maîtrise des contraintes thermiques, de préférence en combinaison avec celle des efforts, il est conseillé que, transversalement à la direction radiale suivant laquelle elles s'étendent (axe B de la chemise considérée), les chemises présentent chacune au moins une épaisseur qui varie le long de ladite direction radiale (longueur L) et qui est, au moins globalement, plus faible vers l'une au moins des extrémités radialement intérieure et extérieure, 134a, 134b, qu'en partie intermédiaire, comme montré figures,14,; voir également épaisseurs e1,e2 et e3. En d'autres termes, on peut alors trouver, le long d'un axe B, une forme 133 allant d'abord en rétrécissant de section depuis l'extrémité 133a, vers une zone intermédiaire, puis éventuellement (figures 14,) en s'élargissant vers l'extrémité opposée 133b.

Si nécessaire en liaison avec cet aspect (mais ce pourrait être une forme de pièce moulée à privilégier), la figure14, montrent l'intérêt à disposer d'un moule où, individuellement, l'extrémité radialement intérieure ouverte 133a du conduit central 133 de coulée de l'alliage de tout ou partie des chemises 135 présenterait une forme 169 allant donc en rétrécissant de section vers le centre de la chemise, le long de la direction radiale, B, suivant laquelle la chemise correspondante s'étend. Il est à noter que la forme 169 peut ainsi être en simple ou double entonnoir (tête-bêche). Un tronc de cône pourrait convenir. Toutefois, cette forme en entonnoir/goulotte n'aura pas forcément une symétrie de révolution.

Quant à la partie extrême radialement extérieure de ce conduit, près de l'extrémité 134b (figure 14), elle pourra être épaulée, pour présenter une partie terminale 133b élargie.

Typiquement si au moins une aube, par exemple BP (basse pression), est plus tard usinée dans le barreau coulé, la forme en entonnoir/goulotte pourra correspondre à la zone de talon de cette aube et la partie terminale 133b élargie à la zone du pied élargi.

Toujours à fins de maîtrise des efforts et de gain de masse, en liaison avec l'évolutivité contrôlée de l'épaisseur de paroi de la chemise, voire de maîtrise des contraintes thermiques, il est encore précisé qu'individuellement tout ou partie des chemises 135 pourront présenter, transversalement à la direction radiale B suivant laquelle elles s'étendent, une surface périphérique radiale 170 au moins localement (ou partiellement) usinée, comme schématisé figure 15.

Sur cette figure, on constate par ailleurs que des renforts longitudinaux 171 peuvent être prévus pour assurer la rigidité, le centrage et/ou le guidage de la chemise 135 concernée dans la structure périphérique 137. Les renforts sont radialement saillants par rapport au reste de la chemise concernée.

Un positionnement des renforts 171 vers les extrémités radiales 134a, 134b permettra de dégager les zones intermédiaires sur la longueur du moule, là où la présence d'au moins un espace (vide) 155 est favorable à la maîtrise des contraintes, y compris thermiques.

Figure 15, les renforts 171 sont radiaux à l'axe de la chemise schématisée et définissent entre eux plusieurs espaces libres, ou cavités secondaires, tels 155a, 155b.

Pour une utilisation sous vide du moule, ce(s) espace(s) libre(s) ou cavités secondaires 155a, 155b établi(es) entre la structure périphérique 137 et la face extérieure de la chemise 135 considérée, y compris s'il s'agit des surfaces extérieures des (demi-)coquilles usinées, il est recommandé une "mise à l'air" extérieur de l'espace 155.

Pour cela, il est proposé que cet espace 155 soit en communication fluide avec l'environnement extérieur du moule par l'intermédiaire d'au moins un orifice 175. Dans un exemple particulier de réalisation, chaque chemise 135,135a... pourra avoir une longueur L ou dimension axiale (axe B) comprise entre 10 et 50cm, une section (tel un diamètre) externe compris entre 5 et 20cm, une section (tel un diamètre) interne compris entre 4 et 10cm et une épaisseur radiale e,e1... comprise entre 1 et 10cm, en moyenne à l'endroit d'une section donnée.

## Revendications

1. Moule rotatif autour d'un axe (A), pour une coulée centrifuge d'un alliage, le moule comprenant :
- plusieurs chemises (135), chacune définissant un logement (17) de réception de l'alliage s'étendant radialement autour dudit axe (A)
- au moins un exosquelette (137) dans lequel sont disposées les chemises (135) et qui retient lesdites chemises vis-à-vis d'une force centrifuge,
**caractérisé en ce que**, transversalement à la direction radiale (B) suivant laquelle chaque chemise s'étend, un espace (155,159,163) existe périphériquement entre ladite chemise et l'exosquelette qui l'entoure.

2. Moule selon la revendication 1, **caractérisé en ce qu'**il comprend un bloc central (131) présentant des conduits (132) par lesquels l'alliage coule et qui communiquent avec l'intérieur (133) des chemises, et une fixation amovible (141a,142a) est établie entre le bloc central et l'un au moins parmi chaque chemise et l'exosquelette qui entoure ladite chemise.

3. Moule selon l'une des revendications précédentes, **caractérisé en ce que** l'un au moins parmi ledit au moins un exosquelette et les chemises est individuellement pourvu d'une porte mobile (143a,150a) qui, en position ouverte, libère une ouverture (145,154) permettant de passer à travers elle la chemise (135) considérée et une pièce moulée (110) issue de l'alliage coulé solidifié, respectivement.

4. Moule selon l'une des revendications précédentes, **caractérisé en ce que** l'espace (155) est vide et des zones (157,159,171) de centrage positionnent de façon fixe la chemise considérée par rapport audit au moins un exosquelette, pour la coulée.

5. Moule selon l'une des revendications précédentes, **caractérisé en ce que** ledit au moins un exosquelette (137) est à claire-voie.

6. Moule selon l'une des revendications précédentes, **caractérisé en ce que** l'espace (155,163) est défini au sein d'une structure alvéolaire (159) s'étendant périphériquement entre chaque chemise et l'exosquelette qui l'entoure.

7. Moule selon la revendication 6, **caractérisé en ce que** la chemise considérée et la structure alvéolaire (159), qui comprend des parois séparant des cavités, sont en appui l'une contre l'autre.

8. Moule selon la revendication 6, **caractérisé en ce que** la chemise considérée et la structure alvéolaire (159), qui comprend des parois séparant des cavités, se rejoignent par des zones discrètes.

9. Moule selon l'une des revendications 6 à 8, **caractérisé en ce que** la chemise, ladite structure alvéolaire (159) et l'exosquelette qui entoure cette structure alvéolaire sont trois éléments dissociables entre eux, la chemise et la structure alvéolaire étant engagés dans l'exosquelette, concentriquement.

10. Moule selon l'une des revendications précédentes, **caractérisé en ce que** les chemises (135) sont en acier, alliage métallique et/ou en céramique adapté(e) pour que soit coulé dans lesdites chemises et de façon centrifugée un alliage métallique de TiAl en fusion.

## Patentansprüche

1. Gießform, die um eine Achse (A) drehbar ist, zum Schleudergießen einer Legierung, wobei die Gießform enthält:
- mehrere Mäntel (135), die jeweils eine Aufnahmeausnehmung (17) zum Aufnehmen der Legierung definieren, die sich radial um die Achse (A) herum erstreckt,
- zumindest ein Außenskelett (137), in welchem die Mäntel (135) angeordnet sind und das die Mäntel gegenüber einer Zentrifugalkraft festhält,
**dadurch gekennzeichnet, dass**
quer zur radialen Richtung (B), in welcher jeder Mantel erstreckt, ein Freiraum (155, 159, 163) umfänglich zwischen dem Mantel und dem diesen umgebenden Außenskelett besteht.

2. Gießform nach Anspruch 1, **dadurch gekennzeichnet, dass** sie einen Mittelblock (131) enthält, der Leitungen (132) aufweist, durch welche die Legierung fließt und die mit dem Innenraum (133) der Mäntel kommunizieren, und dass eine lösbare Befestigung (141a, 142a) zwischen dem Mittelblock und zumindest einem aus jedem Mantel und dem Außenskelett, das den Mantel umgibt, hergestellt wird.

3. Gießform nach einem der vorangehenden Ansprüche, **dadurch gekennzeichnet, dass** zumindest eines aus dem zumindest einen Außenskelett und den Mänteln jeweils mit einer beweglichen Tür (143a, 150a) versehen ist, die in Offenstellung eine Öffnung (145, 154) freigibt, welche gestattet, dass durch sie hindurch der betreffende Mantel (135) und ein aus der gegossenen, erstarrten Legierung stammendes Formteil (110) treten.

4. Gießform nach einem der vorangehenden Ansprüche,
**dadurch gekennzeichnet, dass** der Freiraum (155) leer ist und dass zum Gießen Zentrierungsbereiche (157, 159, 171) den betreffenden Mantel bezüglich des zumindest einen Außenskeletts fest positionieren.

5. Gießform nach einem der vorangehenden Ansprüche, **dadurch gekennzeichnet, dass** das zumindest eine Außenskelett (137) mit Zwischenräumen ausgeführt ist.

6. Gießform nach einem der vorangehenden Ansprüche, **dadurch gekennzeichnet, dass** der Freiraum (155, 163) innerhalb einer Wabenstruktur (159) definiert ist, die sich umfänglich zwischen jedem Mantel und dem diesen umgebenden Außenskelett erstreckt.

7. Gießform nach Anspruch 6, **dadurch gekennzeichnet, dass** der betreffende Mantel und die Wabenstruktur (159), die Hohlräume voneinander trennende Wände aufweist, sich aneinander abstützen.

8. Gießform nach Anspruch 6, **dadurch gekennzeichnet, dass** der betreffende Mantel und die Wabenstruktur (159), die Hohlräume voneinander trennende Wände aufweist, in diskret ausgeführten Bereichen aufeinandertreffen.

9. Gießform nach einem der Ansprüche 6 bis 8, **dadurch gekennzeichnet, dass** der Mantel, die Wabenstruktur (159) und das diese Wabenstruktur umgebende Außenskelett drei voneinander lösbare Elemente sind, wobei der Mantel und die Wabenstruktur konzentrisch in das Außenskelett eingreifen.

10. Gießform nach einem der vorangehenden Ansprüche, **dadurch gekennzeichnet, dass** die Mäntel (135) aus Stahl, Metalllegierung und/oder aus Keramik bestehen, der bzw. die dazu ausgelegt ist, dass in diesen Mänteln zentrifugiert eine geschmolzene Metalllegierung aus TiAl gegossen wird.

## Claims

1. A rotary mold mounted to spin about an axis (A), for centrifugal casting of an alloy, the mold comprising:
- a plurality of liners (135), each defining a recess (17) for receiving the alloy, and extending radially about said axis (A); and
- at least one exoskeleton (137) inside which the liners (135) are disposed, and that retains said liners against a centrifugal force;
said mold being **characterized in that**, transversely to the radial direction (B) in which each liner extends, a space (155, 163) exists peripherally between said liner and the exoskeleton that surrounds it.

2. A mold according to claim 1, **characterized in that** it further comprises a central block (131) having ducts (132) via which the alloy is cast, and which communicate with the insides (133) of the liners, and a releasable fastening (141 a, 142a) is established between the central block and at least one element chosen from each liner and the exoskeleton that surrounds said liner.

3. A mold according to any preceding claim, **characterized in that** the at least one element chosen from among said at least one exoskeleton and the liners is individually provided with a moving door (143a,150a) that, in the open position, opens up an opening (145, 154) making it possible to pass the liner (135) in question through it, and a cast piece (110) coming from the solidified cast alloy, respectively.

4. A mold according to any preceding claim, **characterized in that** the space (155) is empty and centering zones (157, 159, 171) position the liner to be considered in a fixed manner relative to said at least one exoskeleton, for the casting.

5. A mold according to any preceding claim, **characterized in that** said at least one exoskeleton (137) is open-work.

6. A mold according to any preceding claim, **characterized in that** the space (155, 163) is defined within a cellular structure (159) extending peripherally between each liner and the exoskeleton that surrounds it.

7. A mold according to claim 6, **characterized in that** the liner to be considered and the cellular structure (159), which has walls separating the cavities, bear against each other.

8. A mold according to claim 6, **characterized in that** the liner to be considered and the cellular structure (159), which has walls separating the cavities, meet via discrete zones.

9. A mold according to any one of claims 6 to 8, **characterized in that** the liner, said cellular structure (159) and the exoskeleton that surrounds the cellular structure are three elements that are mutually dissociable, the liner and the cellular structure being engaged in the exoskeleton concentrically.

10. A mold according to any preceding claim, **characterized in that** the liners are made of steel, of a metal alloy, and/or of a ceramic adapted so that such a TiAl metal alloy, in the molten state, can be centrifugally cast into them.
